# EUROPÄISCHE PATENTSCHRIFT

(11) **EP 1 423 216 B1**
(45) Veröffentlichungstag und Bekanntmachung des Hinweises auf die Patenterteilung: **16.02.2005**
(21) Anmeldenummer: 02776944.7
(22) Anmeldetag: 28.08.2002
(51) Int. Cl.: B21B 45/08

(54) **BRAMMENREINIGUNG VOR DEM ROLLENHERDOFEN EINER MINI-MILL**
CLEANING SLABS IN FRONT OF THE ROLLER HEARTH FURNACE OF A MINI MILL
NETTOYAGE DE BRAMES DEVANT LE FOUR A ROULEAUX D'UNE MINI-ACIERIE

(30) Priorität: 07.09.2001 DE 10143868
(43) Veröffentlichungstag der Anmeldung: 02.06.2004
(73) Patentinhaber: SMS Demag Aktiengesellschaft, 40237 Düsseldorf (DE)
(72) Erfinder: EHLS, Bernhard, 57271 Hilchenbach (DE); FIEGER-SCHLANGEN, Kirsten, 41515 Grevenbroich (DE); SCHUSTER, Ingo, 47877 Willich (DE); ARMENAT, Jürgen, 57223 Kreuztal (DE)
(74) Vertreter: Valentin, Ekkehard
(86) Internationale Anmeldenummer: PCT/EP2002/009572
(87) Internationale Veröffentlichungsnummer: WO 2003/022475

(56) Entgegenhaltungen:
- EP-A- 0 846 508
- DE-A- 4 133 898
- PATENT ABSTRACTS OF JAPAN vol. 014, no. 351 (M-1003), 30. Juli 1990 (1990-07-30) -& JP 02 121714 A (NIPPON STEEL CORP), 9. Mai 1990 (1990-05-09)
- DONINI E A ET AL: "FLEXIBLE THIN-SLAB ROLLING: MATCHING THE REQUIREMENTS OF INTEGRATED PRODUCERS" IRON AND STEEL ENGINEER, ASSOCIATION OF IRON AND STEEL ENGINEERS. PITTSBURGH, US, Bd. 74, Nr. 6, 1. Juni 1997 (1997-06-01), Seiten 39-44, XP000658413 ISSN: 0021-1559
- PATENT ABSTRACTS OF JAPAN vol. 013, no. 300 (M-848), 11. Juli 1989 (1989-07-11) -& JP 01 091908 A (NKK CORP), 11. April 1989 (1989-04-11)
- PATENT ABSTRACTS OF JAPAN vol. 1998, no. 10, 31. August 1998 (1998-08-31) -& JP 10 128425 A (NIPPON STEEL CORP), 19. Mai 1998 (1998-05-19) in der Anmeldung erwähnt
- PATENT ABSTRACTS OF JAPAN vol. 1999, no. 05, 31. Mai 1999 (1999-05-31) -& JP 11 047820 A (NIRECO CORP), 23. Februar 1999 (1999-02-23) in der Anmeldung erwähnt

## Beschreibung

Die Erfindung betrifft eine Vorrichtung zum Entfernen von losem Zunder von der Oberfläche einer Bramme, insbesondere einer Dünnbramme einer Mini-Mill umfassend zumindest eine Brammengießmaschine, eine Brammentrennvorrichtung, einen Temperaturausgleichsofen und ein oder mehrere Walzgerüste mit Haspelanlage sowie eine Abspritzeinrichtung für den losen Zunder, die mindestens je ein relativ zur Bramme unteres und oberes Spritzrohr aufweist, wobei jedes Spritzrohr mit einer Anzahl von Spritzdüsen bestückt und vor dem Temperaturausgleichsofen, insbesondere einem Rollenherdofen, angeordnet und an eine Zuführung für Wasser mit technologisch erforderlichem Druck und mit einem entsprechend der Anzahl der Spritzdüsen bemessenem Volumenstrom angeschlossen ist. Die Erfindung betrifft auch ein Betriebsverfahren der genannten Vorrichtung.

Die von der Gießmaschine gelieferte Bramme ist naturgemäß mit Zunder behaftet. In der Regel wird eine solche Bramme ungereinigt dem Rollenherdofen einer Mini-Mill-Anlage zugeführt. Das kann dazu führen, dass in den Rollenherdofen mitgeschleppter Zunder sich auf den Ofenrollen im Laufe der Betriebszeit zu unregelmäßigen Zunderanhäufungen (Pick-Up-Bildung) aufbaut. Dies kann zu Abdrücken auf der Brammenunterseite und somit zu Beeinträchtigungen der Oberflächenqualität der Bramme bzw. des fertig gewalzten Bandes führen. Darüber hinaus wirkt der lose aufliegende Zunder als Dämmschicht, die zu einem verschlechterten Wärmeübergang beim Aufheizen der Bramme im Rollenherdofen führt.

Verfahren und Vorrichtungen zum Abreinigen von Brammen sowohl von losem als auch von fest anhaftendem Zunder mit Hilfe von Wassersprühstrahlen unter hohem Druck sind bekannt.

Beispielsweise beschreibt das Dokument JP 11 04 78 20 ein Verfahren zum Entzundern von hartnäckigem Zunder von der Oberfläche einer Bramme durch aufsprühen großer Wassermengen mit Niederdruck und durch anschießendes Besprühen mit geringen Wassermengen mit Hochdruck auf die Brammenoberfläche zwecks schockartiger Kühlung der Oberfläche auf 300 bis 400 °C und Abspülen des gelösten Zunders durch mechanische Krafteinwirkung. Das Hochdruck-Wasser wird mit ca. 200 bis 300 bar aufgesprüht, um den Zunder mechanisch abzureinigen.

Das Dokument JP 10 12 84 25 beschreibt eine Vorrichtung zur Entzunderung einer erhitzen Bramme an der Auslassseite eines Erwärmungsofens. Dabei wird annähernd 10 Sekunden nach Auslass der Bramme aus dem Ofen mit einer Vorentzunderungsvorrichtung zunächst Niederdruck-Wasser 30 Sekunden lang auf die Oberfläche der Bramme zur Erzeugung einer thermischen Spannung aufgebracht, wobei der Druck des Niederdruck-Wassers ca. 20 bar beträgt. Das Hochdruck-Wasser wird mit ca. 120 bar auf die Oberfläche der Bramme gedüst und zwar 30 Sekunden nach dem Abkühlen durch das Niederdruck-Wasser, um eine vollständige Entzunderung durchzuführen.

Das Dokument JP-A-02-121 714 beschreibt eine Entzundenrngsvorrichtung mit Vorrichtungen zum injizieren von Hochdruck-Wassersprühstrahlen mit einem Wirkruck von ca. 10 kg/cm² auf die Vorder- und Rückseite eines Stahlbandes beim Austritt aus einer Stranggießanlage.

Das Dokument "Donini E.A. et al.: "Flexible Thin-slab Rolling: Matching The Requirements Of Integrated Producers lron and Steel Engineer, Association of lron and Steel Engineers, Pittsburgh, US, Bd. 74. Nr. 6, 1. Juni 1997 (1997-06-01), Seiten 39-44, XP000658413 ISSN: 0021-1559 beschreibt eine Stranggießanlage mit integrierten Entzunderungseinrichtungen, wobei Wasserstrahldüsen mit harten Düsenstrahlen mit kreisförmigen Bewegungen die Ober- und Unterseite eines Walzbandes bestreichen und die Zunderschicht ablösen.

Das Dokument EP-A-0 846 508 offenbart eine Stranggießanlage mit einer Auszugseinrichtung im Anschluss an eine Soft-Reduktions-Einrichtung, gefolgt von einer Trennvorrichtung und einem Temperaturerhöhungsofen mit einer Entzunderungsvorrichtung unter Verwendung von Wasser, angeordnet stromaufwärts der Trennvonichtung, wobei der Aufwärmofen in einer Position nahe dem Auslass derselben angeordnet ist.

Das Dokument JP-A-01 091 908 offenbart eine Entzunderungsvorrichtung mit Wassersprühdüsen im Zusammenwirken mit einer rotierenden Drahtbürste in Front eines Aufwärmofens.

Das Dokument DE-A-41 33 898 beschreibt ein Verfahren zur Entfernung von Gießschlacke bzw. Gießzunder an Stranggießvormaterial zur Herstellung von Warmbreitband mit verbesserten Oberflächeneigenschaften unter Anwendung der Dünnbrammen-Gießwalztechnologie. Die Gießschlacke bzw. -zunder wird durch Druckwasserbeaufschlagung der Strangoberfläche vor Eintritt in einen der Stranggießanlage nachgeordneten Erwärmungsofen entfernt, wobei die Sekundärkühlung der Anlage so gesteuert wird, dass die Eintrittstemperatur der Dünnbrammen auf gleichem Niveau gehalten wird.

Ausgehend vom vorgenannten Stand der Technik liegt der Erfindung die Aufgabe zugrunde, eine verbesserte Zunder-Abreinigungs-Technotogie und eine entsprechende Abspritzeinrichtung insbesondere für Mini-Mills anzugeben, um eine Brammenreinigung mit möglichst geringem Wärmeverlust der Bramme durchzuführen, den Zundereintrag in den Rollenherdofen zu verringern und die Oberflächenqualität des gewalzten Warmbandes zu verbessern.

Zur Lösung der Aufgabe sieht die Erfindung bei einer Vorrichtung der im Oberbegriff von Anspruch 1 bezeichneten Art vor, dass die Abspritzvorrichtung so konzipiert ist, dass anfallender Zunder und reflektierendes Wasser einer Sintergrube mit einer im Ablauf installierten Trenneinrichtung für Wasser/Feststoff zugeführt wird.

Mit den angegebenen Erfindungsmerkmalen wird eine Brammenreinigung mit möglichst geringem Wärmeverlust verwirklicht, Zundereintrag in den Rollenherdofen verringert und eine Pick-Up-Bildung auf den Ofenrollen des Rollenherdofens vermieden. Ferner wird im Rollenherdofen der Wärmeübergang in die Bramme verbessert und insgesamt eine Steigerung der Oberflächenqualität des Warmbandes erzielt.

Weitere Ausgestaltungen der erfindungsgemäßen Vorrichtung sind entsprechend den Unteransprüchen vorgesehen.

Ein Verfahren zum Abspritzen von losem Zunder von den Oberflächen einer Bramme zeichnet sich mit Vorteil dadurch aus, dass der Zuführdruck des Wassers zu den Spritzrohren der Abspritzvorrichtung zwischen 5 und 15 bar, vorzugsweise < 10 bar beträgt. Zweckmäßigerweise arbeitet das Verfahren nach dem Thermo-Schock-Prinzip.

Besonders vorteilhaft ist das erfindungsgemäße Abspritzverfahren, wenn es vor Aufgabe der Brammen in den Rollenherdofen durchgeführt wird.

Weitere vorteilhafte Ausgestaltungen des Arbeitsverfahrens sind in den weiteren Unteransprüchen angegeben.

Nachfolgend wird die Erfindung anhand einer Zeichnung weiter erläutert.

Die Figur 1 zeigt einen Stammbaum der erfindungsgemäßen Vorrichtung. Entsprechend der schematischen Darstellung wird eine Bramme 1, die in einer nicht näher gezeichneten Gießmaschine als Dünnbramme gegossen wird, auf einem Rollgang 10 zunächst zu einem Richttreiber 8 gefördert, der die Dünnbramme 1 zu einer Abspritzvorrichtung 11 für die Brammenoberfläche fördert. Diese Abspritzvorrichtung 11 bildet die eigentliche Erfindung, und umfaßt mindestens ein unteres Spritzrohr 2 und mindestens ein oberes Spritzrohr 3. Die Spritzrohre 2, 3 sind fest installiert und jedes der Spritzrohre ist mit einer Anzahl von Spritzdüsen 4 in Richtung zur Oberfläche der Bramme 1 bestückt. Jedes Spritzrohr 2, 3 ist an eine Zuführung 6 für Wasser mit technologisch erforderlichem Druck und mit einem entsprechend der Anzahl der Düsen 4 bemessenen Volumenstrom angeschlossen. Die Abspritzvorrichtung 11 ist vor dem Rollenherdofen 5 aber hinter dem Richttreiber 8 angeordnet. Zwischen der Abspritzvorrichtung 11 und dem Rollenherdofen 5 befindet sich eine als Schere ausgebildete Brammentrennvorrichtung 9, welche die Bramme in handelsübliche Gewichte abfängt.

Der in der Abspritzvorrichtung von der Zunderoberfläche abgespritze Zunder und das reflektierende Wasser wird einer Sintergrube 7 mit einer im Ablauf installierten Trenneinrichtung für Wasser/Feststoff zugeführt. Die Betriebsparameter der Abspritzvorrichtung sind so eingestellt, dass der Zuführungsdruck des Wassers zu den Spritzrohren 2, 3 zwischen 5 und 15 bar, vorzugsweise < 10 bar beträgt. Der lose auf der Brammenoberfläche befindliche Zunder wird nach dem Thermo-Schock-Prinzip von der Oberfläche gelöst und entfernt. Der gelöste Zunder und das Spritzwasser wird - wie zuvor gesagt - in die Sintergrube 7 geleitet und dort bestandsteilmäßig getrennt.

Die Abspritzvorrichtung 11 ist nicht auf die in Figur 1 gezeigte Anordnung zwischen Richttreiber 8 und Rollenherdofen 5 beschränkt, sondern es ist, ohne den Erfindungsgedanken zu verlassen, möglich, die Abspritzvorrichtung 11 in Brammendurchlaufrichtung zwischen der Schere 9 und dem Rollenherdofen 5 anzuordnen. Bei einer Brammenanlage mit gegebenenfalls zusätzlich die Brammendicke reduzierendem Vorgerüst kann die Abspritzvorrichtung 11 zwischen dem Vorgerüst und dem Rollenherdofen 5 angeordnet sein. Auch bei anderem Anlagen lay-out sollte die Abspritzvorrichtung 11 jedenfalls vor dem Rollenherdofen eingesetzt werden.

Mit der erfindungsgemäßen Abspritzvorrichtung, die im Gegensatz zum Stand der Technik kein Zunderwäscher zum Entfernen von fest sitzendem Primärzunder ist, kann die Brammenreinigung mit geringen Wärmeverlusten der Bramme durchgeführt werden. Ferner wird der Zundereintrag in den Rollenherdofen und damit der Zunderaufbau auf den Ofenrollen vermindert. Der verringerte Zunder auf den Brammenoberftächen verbessert den Wärmeübergang in die Bramme im Rollenherdofen und ermöglicht eine Verbesserung der Oberflächenqualität des in den nachfolgenden Waizgerüsten hergestellten Warmbandes.

## Patentansprüche

1. Vorrichtung zum Entfernen von losem Zunder von der Oberfläche einer Bramme, insbesondere einer Dünnbramme einer Mini-Mill, umfassend zumindest eine Brammengießmaschine, eine Brammentrenneinrichtung, einen Temperaturausgleichsofen und ein oder mehrere Walzgerüste mit Haspelanlage sowie eine Abspritzeinrichtung (11) für den losen Zunder, die mindestens je ein relativ zur Bramme (1) unteres (2) und oberes (3) Spritzrohr aufweist, wobei jedes Spritzrohr (2, 3) mit einer Anzahl von Spritzdüsen (4) bestückt und vor dem Temperaturausgleichsofen (5), insbesondere einem Rollenherdofen, angeordnet und an eine Zuführung (6) für Wasser mit technologisch erforderlichem Druck und mit einem entsprechend der Anzahl der Spritzdüsen (4) bemessenen Volumenstrom angeschlossen ist,
**dadurch gekennzeichnet,**
**dass** die Abspritzvorrichtung (11) so konzipiert ist. dass anfallender Zunder und reflektierendes Wasser einer Sintergrube (7) mit einer im Ablauf installierten Trenneinrichtung für Wasser/Feststoff zugeführt wird.

2. Vorrichtung nach Anspruch 1,
**dadurch gekennzeichnet,**
**dass** die Abspritzvorrichtung (11) in Brammendurchtaufrichtung zwischen einem Richttreiber (8) und dem Rollenherdofen (5) angeordnet ist.

3. Vorrichtung nach Anspruch 2,
**dadurch gekennzeichnet,**
**dass** zwischen der Abspritzvorrichtung (11) und dem Rollenherdofen (5) die Brammentrennvorrichtung (9), insbesondere eine Schere angeordnet ist.

4. Vorrichtung nach Anspruch 1,
**dadurch gekennzeichnet,**
**dass** die Abspritzvorrichtung (11) in Brammendurchlauf zwischen der Brammentrennvorrichtung (9) und dem Rollenherdofen (5) angeordnet ist.

5. Verfahren zum Betrieb der Vorrichtung zum Entfernen von losem Zunder von der Oberfläche einer Bramme, insbesondere einer Dünnbramme einer Mini-Mill mit Hilfe einer Abspritzvorrichtung (11) gemäß den Ansprüchen 1 bis 4,
**dadurch gekennzeichnet,**
**dass** der Zuführdruck des Wassers zu den Spritzrohren (2, 3) der Abspritzvorrichtung (11) zwischen 5 und 15 bar, vorzugsweise < 10 bar beträgt.

6. Verfahren nach Anspruch 5,
**dadurch gekennzeichnet,**
**dass** der lose auf der Brammenoberfläche anhaftende Zunder nach dem Thermo-Schock-Prinzip entfernt wird.

7. Verfahren nach Anspruch 5 oder 6,
**dadurch gekennzeichnet,**
**dass** die Entzunderung mit möglichst geringem Wärmeverlust der Bramme (1) durchgeführt wird.

8. Verfahren nach Anspruch 5, 6 oder 7,
**dadurch gekennzeichnet,**
**dass** das Abspritzverfahren vor Aufgabe der Bramme (1) in den Rollenherdofen (5) durchgeführt wird.

## Claims

1. Device for removing loose scale from the surface of a slab, particularly a thin slab of a mini-mill, comprising at least one slab casting machine, a slab separating device, a temperature compensating oven and one or more roll stands with a reeling-up installation as well as a spray washer (11) for the loose scale, which relative to the slab (1) has at least one lower spray pipe (2) and at least one upper spray pipe (3), wherein each spray pipe (2, 3) is equipped with a number of spray nozzles (4) and arranged in front of the temperature compensating oven (5), particularly a roller hearth oven, and is connected with a feed (6) for water at technologically required pressure and at a volume flow dimensioned in correspondence with the number of spray nozzles (4), **characterised in that** the spray washer (11) is so conceived that scale which occurs and reflected water are fed to a sinter trench (7) with a water/solids separator installed in the drain.

2. Device according to claim 1, **characterised in that** the spray washer (11) is arranged in slab transit direction between a straightening drive (8) and the roller hearth oven (5).

3. Device according to claim 2, **characterised in that** the slab separating device (9), particularly a cutter, is arranged between the spray washer (11) and the roller hearth oven (5).

4. Device according to claim 1, **characterised in that** the spray washer (11) in slab throughflow is arranged between the slab separating device (9) and the roller hearth oven (5).

5. Method of operating a device for removing loose scale from the surface of a slab, particularly a thin slab of a mini-mill, with the help of a spray washer (11) according to claims 1 to 4, **characterised in that** the feed pressure of the water to the spray pipes (2, 3) of the spray washer (11) is between 5 and 15 bars, preferably less than 10 bars.

6. Method according to claim 5, **characterised in that** the scale loosely adhering to the slab surface is removed according to the thermo-shock principle.

7. Method according to claim 5 or 6, **characterised in that** the descaling is carried out with smallest possible heat loss of the slab.

8. Method according to claim 5, 6 or 7, **characterised in that** the spray washing procedure is carried out before delivery of the slab (1) to the roller hearth furnace.

## Revendications

1. Dispositif d'élimination de la calamine volante de la surface d'une brame, notamment d'une brame mince d'un mini-broyeur, comprenant au moins une machine de coulée de brames, un dispositif séparateur de brames, un four d'équilibrage de température et une ou plusieurs cages de laminage avec un dispositif à bobinoir ainsi qu'un dispositif d'aspersion (11) de la calamine volante, qui présente à chaque fois au moins un tuyau d'aspersion inférieur (1) et supérieur (3) par rapport à la brame (1), chaque tuyau d'aspersion (2, 3) étant équipé d'un certain nombre de buses d'aspersions (4) et étant disposé devant le four d'équilibrage de température (5), notamment un four continu à rouleaux, et raccordé à une alimentation (6) en eau ayant la pression nécessaire au niveau technologique et un flux volumique proportionné au nombre de buses d'aspersion (4),
**caractérisé en ce que**
le dispositif d'aspersion (11) est conçu de manière à ce que la calamine incidente et l'eau réfléchissante soient acheminées à un accumulateur de calamine (7) présentant un dispositif séparateur d'eau/de matière solide installé dans la conduite d'écoulement.

2. Dispositif selon la revendication 1,
**caractérisé en ce que**
le dispositif d'aspersion (11) est disposé dans le temps de passage des brames entre un élément pinceur (8) et le four continu à rouleaux (5).

3. Dispositif selon la revendication 2,
**caractérisé en ce que**,
entre le dispositif d'aspersion (11) et le four continu à rouleaux (5), est disposé le dispositif séparateur de brames (9), notamment une cisaille.

4. Dispositif selon la revendication 1,
**caractérisé en ce que**
le dispositif d'aspersion (11) est disposé sur le passage des brames entre le dispositif séparateur de brames (9) et le four continu à rouleaux (5).

5. Procédé d'exploitation du dispositif d'élimination de calamine volante de la surface d'une brame, notamment d'une brame mince d'un mini-broyeur, à l'aide d'un dispositif d'aspersion (11) suivant les revendications 1 à 4,
**caractérisé en ce que**
la pression d'acheminement de l'eau vers les tuyaux d'aspersion (2, 3) du dispositif d'aspersion (11) va de 5 à 15 bar, et est de préférence < 10 bar.

6. Procédé selon la revendication 5,
**caractérisé en ce que**
la calamine volante adhérant sur la surface des brames est éliminée selon le principe du choc thermique.

7. Procédé selon la revendication 5 ou 6,
**caractérisé en ce que**
le décalaminage est réalisé avec le minimum de perte de chaleur des brames (1).

8. Procédé selon la revendication 5, 6 ou 7,
**caractérisé en ce que**
le procédé d'aspersion est réalisé avant le transfert des brames (1) dans le four continu à rouleaux (5).
